# EUROPÄISCHE PATENTSCHRIFT

(11) **EP 1 905 717 B1**
(45) Veröffentlichungstag und Bekanntmachung des Hinweises auf die Patenterteilung: **04.06.2014**
(21) Anmeldenummer: 07115822.4
(22) Anmeldetag: 06.09.2007
(51) Int. Cl.: B66B 1/14

(54) **Verfahren zum Betreiben einer Aufzugsanlage, eine mit diesem Verfahren betreibbare Aufzugsanlage und eine Sicherheitseinrichtung für diese Aufzugsanlage**
Method for operating a lift facility, a lift facility operated according to this method and a safety device for this lift facility
Procédé de fonctionnement d'une installation d'ascenseur, installation d'ascenseur pouvant fonctionner à l'aide de ce dispositif et dispositif de sécurité pour cette installation d'ascenseur

(30) Priorität: 08.09.2006 EP 06120359
(43) Veröffentlichungstag der Anmeldung: 02.04.2008
(73) Patentinhaber: Inventio AG, 6052 Hergiswil (CH)
(72) Erfinder: Kocher, Hans, 6044 Udligenswil (CH); Gisler, Georges, 6033 Buchrain (CH)

(56) Entgegenhaltungen:
- EP-A- 1 498 379
- EP-A1- 0 769 469
- EP-A1- 1 329 412
- WO-A-2004/043842
- WO-A-2006/097139
- WO-A-2007/050060

## Beschreibung

Die Erfindung betrifft ein Verfahren zum Betreiben einer Aufzugsanlage, im Besonderen für eine Multimobil-Aufzugsanlage mit mehreren Aufzugskabinen in einem Schacht. Ausserdem betrifft die Erfindung eine entsprechende, mit diesem Verfahren betreibbare Aufzugsanlage sowie eine Sicherheitseinrichtung für diese Aufzugsanlage, um Kollisionen zwischen diesen Aufzugskabinen zu verhindern.

Typischerweise sind die Aufzugskabinen in solchen Multimobil-Aufzugsanlagen je mit einem eigenen Antrieb und einem eigenen Bremssystem ausgestattet. Die elektronische Steuerung der gesamten Aufzugsanlage ist häufig so ausgelegt, dass es zu keinen Kollisionen der einzelnen Aufzugskabinen kommen sollte. Besonders bei einem Nothalt oder auch bei einem normalen Stockwerkhalt einer Kabine kann nicht unter allen Umständen gewährleistet werden, dass eine ober- oder unterhalb im gleichen Aufzugsschacht befindliche weitere Aufzugskabine noch rechtzeitig anhalten kann, um einen Zusammenstoss zu vermeiden. Dies könnte vermieden werden, indem man durch die Steuerung ausreichende Abstände zwischen den einzelnen Aufzugskabinen und auch entsprechend angepasste Vertikalgeschwindigkeiten vorgeben würde. Durch eine solche Vorgabe jedoch kann die Beförderungskapazität einer Multimobil-Aufzugsanlage nicht voll ausgeschöpft werden, was einen Einfluss auf die Kosten-Nutzen Effizienz hat.

Aus der Europäischen Patentschrift EP 769 469 B1 ist nun eine Multimobil-Aufzugsanlage bekannt, die Mittel zum Öffnen des Sicherheitskreises einer Aufzugskabine umfasst, falls es zu einer unerwünschten Annäherung mit einer anderen Aufzugskabine kommt. Gemäss der genannten Patentschrift sind an jeder Aufzugskabine Sicherheitsmodule vorhanden, welche die Kabinenpositionen und Geschwindigkeiten auswerten, um gegebenenfalls Bremsvorgänge auch an anderen Aufzugskabinen auslösen zu können. Die einzelnen Sicherheitsmodule müssen stets die Kabinenpositionen und Geschwindigkeiten der anderen beteiligten Aufzugskabinen kennen und auswerten, um in einem Notfall richtig reagieren zu können. Dazu braucht es ein spezielles Entscheidungsmodul, das im Notfall für die Bestimmung der Anhaltebefehle zuständig ist.

Eine ähnlich aufwendige Lösung ist aus der internationalen Patentanmeldung WO 2004/043842 A1 und WO 2007/050060 bekannt.

Es ist in Anbetracht der bekannten Anordnungen eine Aufgabe der vorliegenden Erfindung, eine Multimobil-Aufzugsanlage bereit zu stellers, wo bei einer Annäherung von Aufzugskabinen die Kabinen vor dem Auffahren selbsttätig stillgesetzt werden, ohne dass ein aufwendiger Informationsaustausch zwischen den Aufzugskabinen notwendig ist.

Mit anderen Worten ausgedrückt, geht es datum mit einfachen und zuverlässigen Mitteln den sicheren Betrieb von Multimobil-Aufzugsanlagen zu verbessern.

Es wird als eine weitere Aufgabe der Erfindung angesehen, einen "Auffahrschutz" so auszuführen, dass kein zusätzlicher Schachtquerschnitt verbaut oder belegt wird.

Die Lösung der Aufgabe erfolgt durch die Merkmale der unabhängigen Ansprüche. Vorteilhafte Weiterbildungen der Erfindung sind durch die abhängigen Patentansprüche realisiert.

Das erfindungsgemässe Verfahren zum Betreiben einer Aufzugsanlage umfasst mindestens eine obere Aufzugskabine und mindestens eine untere Aufzugskabine, die beide im wesentlichen unabhängig vertikal in einem gemeinsamen Aufzugsschacht der Aufzugsanlage bewegbar sind, einen ersten elektro-mechanischen Schaltmechanismus, der in einem unteren Bereich der oberen Aufzugskabine angeordnet ist, wobei der erste elektro-mechanische Schaltmechanismus ein an einem länglichen Trum befestigtes Gewicht umfasst, durch dessen Gewichtskraft des an dem Trum befestigten Gewichts der erste elektro-mechanische Schaltmechanismus in einer Fahrtstellung gehalten wird. Ein zweiter elektro-mechanischer Schaltmechanismus ist in einem oberen Bereich der unteren Aufzugskabine vertikal unterhalb des an dem Trum befestigten Gewichts angeordnet, wobei bei einer unerwünschten Annäherung der beiden Aufzugskabinen das Gewicht auf den zweiten elektro-mechanischen Schaltmechanismus auftrifft. Durch das Auftreffen des Gewichts wird mittels des zweiten elektro-mechanischen Schaltmechanismus ein Sicherheitskreis der unteren Aufzugskabine geöffnet. Durch ein Nachlassen der Gewichtskraft wird mittels des ersten elektro-mechanischen Schaltmechanismus ein Sicherheitskreis der oberen Aufzugskabine geöffnet.

Vorteilhafterweise umfasst der erste elektro-mechanische Schaltmechanismus ein Hebelelement, einen Kraftspeicher und einen Schalter, wobei das Trum an dem Hebelelement so befestigt ist, dass durch die Gewichtskraft des an dem Trum befestigten Gewichts das Hebelelement in der Fahrtstellung gehalten wird. Der Kraftspeicher steht so mit dem Hebelelement in Verbindung, dass beim Nachlassen der Gewichtskraft das Hebelelement aus der Fahrtstellung in eine Notstellung überführt wird und dabei der Schalter betätigt und der Sicherheitskreis geöffnet wird.

Vorteilhafterweise umfasst der zweite elektro-mechanische Schaltmechanismus ein Hebelelement, einen Kraftspeicher und einen Schalter, wobei der Kraftspeicher so mit dem Hebelelement in Verbindung steht, dass das Hebelelement in einer Fahrtstellung gehalten wird. Beim Auftreffen des Gewichts auf das Hebelelement wird der zweite elektro-mechanische Schaltmechanismus von der Fahrtstellung in eine Notstellung überführt und dabei der Schalter betätigt und der Sicherheitskreis geöffnet.

Vorteilhafterweise umfasst der zweite elektro-mechanische Schaltmechanismus ein Auffangelement, das so ausgelegt ist, dass das Gewicht auch bei leichten Schwingungen beim Annähern der Aufzugskabinen auf das Hebelelement des zweiten elektro-mechanischen Schaltmechanismus auftrifft.

Des Weiteren ist gemäss erfinderischem Verfahren eine Aufzugsanlage betreibbar, die pro Aufzugskabine einen Antrieb und eine Haltebremse umfasst und wobei durch das Öffnen der Sicherheitskreise sowohl die Antriebe der beiden Aufzugskabinen gestoppt als auch die Haltebremsen der beiden Aufzugskabinen ausgelöst werden.

Vorteilhafterweise bilden der erste elektro-mechanische Schaltmechanismus und der zweite elektro-mechanische Schaltmechanismus ein elektro-mechanisches Sicherheitssystem in der Aufzugsanlage zum Unterbinden der Kollision der beiden Aufzugskabinen.

Zudem ist eine Sicherheitseinrichtung Bestandteil der durch das erfinderische Verfahren betreibbaren Aufzugsanlage. Diese Sicherheitseinrichtung umfasst einen ersten und zweiten elektro-mechanischen Schaltmechanismus.

Ein Vorteil der vorliegenden Erfindung liegt in der Einfachheit und Zuverlässigkeit der Lösung. Der Schaltmechanismus ist günstig mit Standardelementen herzustellen. Zudem wird bei einer Betätigung des Schaltmechanismus der Sicherheitskreis einer Kabine unabhängig von einer Kommunikation zwischen den Aufzugskabinen und der Sicherheitseinrichtung geöffnet. Dank der einfachen Bauweise und der autonomen Funktionsfähigkeit ist die Sicherheitseinrichtung unanfällig auf Störungen. Ausserdem ist die beschriebene Lösung bei der Inbetriebnahme einfach zu initialisieren, da nur wenige Systeme aufeinander abgestimmt werden müssen.

Ein weiterer Vorteil der Erfindung wird ersichtlich, wenn die Sicherheitseinrichtung in Kommuniktion mit einer Steuereinheit der Aufzugsanlage steht. Denn bei einem Auftreffen des Gewichtes werden gleichzeitig die Auslösemechanismen der oberen wie auch der unteren Aufzugskabine betätigt. Damit verfügt die Steuereinheit über eine redundante Information einer unerwünschten Annäherung der Aufzugskabinen und kann entsprechende Reaktionen wie das Auslösen einer Fangbremse oder Haltebremse tätigen. Diese redundante Auslegung der Sicherheitseinrichtung erhöht die Sicherheit der Aufzugsanlage.

Im Folgenden wird die Erfindung anhand von Ausführungsbeispielen und mit Bezug auf die nicht massstäblichen Zeichnungen ausführlich beschrieben. Es zeigen:
Fig. 1 eine schematische, seitliche Ansicht einer ersten Multimobil-Aufzugsanlage gemäss Erfindung;
Fig. 2 eine schematische, seitliche Ansicht eines Teils einer zweiten Multimobil-Aufzugsanlage gemäss Erfindung.

Eine erste Ausführungsform der Erfindung ist im Zusammenhang mit der Fig. 1 beschrieben. Gezeigt ist eine einfache Multimobil-Aufzugsanlage 10 mit einer oberen Aufzugskabine A1 einer dritten nicht gezeigten Aufzugskabine und einer unteren Aufzugskabine A2 einer dritten nicht gezeigten Aufzugskabine, die beide im Wesentlichen unabhängig vertikal in einem gemeinsamen Aufzugsschacht 11 der Aufzugsanlage 10 bewegbar sind. Zu diesem Zweck können die Aufzugskabinen A1, A2 mit eigenen Antrieben versehen sein, oder zum Beispiel an ein zentrales Antriebssystem einzeln ankoppelbar sein, um ein individuelles Bewegen im Aufzugsschacht 11 zu ermöglichen. Auch für die Positionierung des Antriebes bestehen zahlreiche Möglichkeiten. So können diese in einem separaten Maschinenraum, direkt im Aufzugsschacht (11) seitlich, oberhalb oder unterhalb der Aufzugskabinen stationär positioniert sein. Es sind auch Aufzugskonzepte bekannt, bei denen die Antriebe Bestandteil der Aufzugskabine A1, A2 sind. Dem Fachmann steht also eine Vielzahl von Ansätzen zur Auswahl, um die Aufzugskabinen einer Multimobil-Aufzugsanlage individuell bewegen zu können.

Es ist eine Sicherheitseinrichtung 20 vorgesehen, die einen ersten elektro-mechanischen Schaltmechanismus 21 und einen zweiten elektro-mechanischen Schaltmechanismus 22 umfasst.

Der erste elektro-mechanische Schaltmechanismus 21 ist, wie schematisch angedeutet, in einem unteren Bereich der oberen Aufzugskabine A1, z.B. im Bodenbereich, befestigt. Der erste elektro-mechanische Schaltmechanismus 21 umfasst ein an einem länglichen Trum 24 befestigtes Gewicht 23, das durch die Gewichtskraft G des an dem Trum 24 befestigten Gewichts 23 den ersten elektro-mechanischen Schaltmechanismus 21 in einer sogenannten Fahrtstellung (Normalstellung) hält.

Der zweite elektro-mechanische Schaltmechanismus 22 ist in einem oberen Bereich der unteren Aufzugskabine A2 vertikal unterhalb des an dem Trum 24 befestigten Gewichts 23 angeordnet und befestigt, damit bei einer unerwünschten Annäherung der beiden Aufzugskabinen A1 und A2 das Gewicht 23 auf den zweiten elektro-mechanischen Schaltmechanismus 22 auftrifft.

Die beiden Schaltmechanismen 21 und 22 sind so ausgeführt und angeordnet, dass durch das Auftreffen des Gewichts 23 mittels des zweiten elektro-mechanischen Schaltmechanismus 22 ein Sicherheitskreis der unteren Aufzugskabine A2 selbsttätig geöffnet wird, und dass sich nahezu zeitgleich durch ein Nachlassen der Gewichtskraft G und der damit verbundenen Reduktion der Zugspannung auf dem Trum 24 mittels des ersten elektro-mechanischen Schaltmechanismus 21 ein Sicherheitskreis der oberen Aufzugskabine A1 öffnet.

Eine Multimobil-Aufzugsanlage 10 weist vorzugsweise pro Aufzugskabine A1, A2 einen eigenen Sicherheitskreis auf, bei dem mehrere Sicherheitselemente, wie zum Beispiel Sicherheitskontakte und - schalter, in einer Serienschaltung angeordnet sind. Die entsprechende Aufzugskabine A1 oder A2 kann nur bewegt werden, wenn der Sicherheitskreis und damit auch alle in ihm integrierten Sicherheitskontakte geschlossen sind. Der Sicherheitskreis steht mit dem Antrieb oder der Bremseinheit der Aufzugsanlage 10 in Verbindung, um den Fahrbetrieb der entsprechenden Aufzugskabine A1 oder A2 zu unterbrechen, falls der Sicherheitskreis zum Beispiel durch das Betätigen des elektro-mechanischen Schaltmechanismus geöffnet wird.

Vorzugsweise wird über das Öffnen der jeweiligen Sicherheitskreise eine Abschaltung der beiden Antriebe und ein Auslösen der Haltebremsen der beiden Aufzugskabinen A1 und A2 bewirkt.

Die Erfindung kann aber auch in Aufzugsanlagen 10 eingesetzt werden, die statt mit dem erwähnten Sicherheitskreis mit einem Sicherheitsbussystem ausgerüstet sind.

Es handelt sich bei der beschriebenen Sicherheitseinrichtung 20 um ein rein elektro-mechanisches System, das keinen Informationsaustausch zwischen den Aufzugskabinen und auch keinen Eingriff (bis auf die Einbindung in die Sicherheitskreise oder Sicherheitsbussysteme der beteiligten Aufzugskabinen) in die Aufzugssteuerung erfordert. D.h., die Sicherheitseinrichtung 20 arbeitet vollkommen autark und funktioniert daher auch in solchen Fällen, wo es in der Steuerung zu Störungen kommt.

Details einer zweiten Ausführungsform werden im Zusammenhang mit Fig. 2 erläutert, wobei gleiche und ähnliche, bzw. gleich wirkende Bauteile, in allen Figuren mit den gleichen Bezugszeichen versehen sind. Auch bei der zweiten Ausführungsform kommen zwei Schaltmechanismen 21 und 22 zum Einsatz, die so ausgeführt und angeordnet sind, dass durch das Auftreffen des Gewichts 23 mittels des zweiten elektro-mechanischen Schaltmechanismus 22 der Sicherheitskreis der unteren Aufzugskabine A2 selbsttätig geöffnet wird, und dass sich nahezu zeitgleich durch ein Nachlassen der Gewichtskraft G mittels des ersten elektro-mechanischen Schaltmechanismus 21 der Sicherheitskreis der oberen Aufzugskabine A1 öffnet.

Der erste elektro-mechanische Schaltmechanismus 21 umfasst ein längliches Hebelelement 25, einen Kraftspeicher 30 und einen Schalter 26. Das Trum 24, zum Beispiel ein Seil oder Kabel, ist so an dem Hebelelement 25 befestigt, dass durch die Gewichtskraft G des an dem Trum 24 befestigten Gewichts 23 das Hebelelement 25 in der Fahrtstellung gehalten wird. Als Kraftspeicher 30 kommt ein Element zu Einsatz, das so mit dem Hebelelement 25 in Verbindung steht, dass beim Nachlassen der Gewichtskraft G das Hebelelement 25 aus der Fahrtstellung automatisch in eine Notstellung überführt und dabei der Schalter 26 betätigt wird. Besonders gut als Kraftspeicher 30 geeignet ist ein federbasierter Mechanismus, der im Falle der in Fig. 2 gezeigten Anordnung im Bereich einer Schwenkachse 32 des Hebelelements 25 ansetzt, und dort ein Drehmoment vorgibt, um das Hebelelement 25 bei Entlastung des Trums 24 um die Schwenkachse 32 herum im Uhrzeigersinn zu bewegen. Es kann aber auch ein federbasierter Mechanismus als Kraftspeicher 30 dienen, der an dem Hebelelement 25 zieht, oder diesen drückt.

Der Kraftspeicher 30 muss in jedem Fall ausreichend Kraft aufbringen, um das Hebelelement 25 in Bewegung zu versetzen und den Schalter 26 auszulösen sobald die Spannung auf dem Trum 24 deutlich nachlässt.

Als Schalter 26 wird vorzugsweise ein Element eingesetzt, das mechanisch direkt oder indirekt mit dem Hebelelement 25 in Verbindung steht und das ausgelöst wird, sobald das Hebelelement 25 sich ein Stück weit im Uhrzeigersinn um die Schwenkachse 32 dreht. In Fig. 2 ist eine Ausführungsform des Schalters 26 gezeigt, die einen kurzen Hebel mit einer Endrolle 33 umfasst. Beim Schwenken des Hebelelements 26 bewegt sich der kurze Hebel und der Schalter 26 wird betätigt.

Der zweite elektro-mechanische Schaltmechanismus 22 umfasst auch ein Hebelelement 28, einen Kraftspeicher 31 und einen Schalter 29. Der Kraftspeicher 31 steht so mit dem Hebelelement 28 in Verbindung, dass das Hebelelement 28 in einer Fahrtstellung gehalten wird. Bei dem Auftreffen des Gewichts 23 auf das Hebelelement 28 des zweiten elektro-mechanischen Schaltmechanismus 22 wird dieser von der Fahrtstellung in eine Notstellung überführt und dabei der Schalter 29 betätigt. Durch den Schalter 26 wird der Sicherheitskreis der unteren Aufzugskabine A2 geöffnet.

Vorzugsweise umfasst der zweite elektro-mechanische Schaltmechanismus 22 ein Auffangelement 27, das so ausgelegt ist, dass das Gewicht 23 auch bei leichten Schwingungen beim Annähern der Aufzugskabinen A1, A2 auf das Hebelelement 28 des zweiten elektro-mechanischen Schaltmechanismus 22 auftrifft. Im gezeigten Ausführungsbeispiel dient ein Trichter als Auffangelement 27. Dieses Element 27 ist aber optional.

Als Schalter 29 wird vorzugsweise ein Element eingesetzt, das mechanisch direkt oder indirekt mit dem Hebelelement 28 in Verbindung steht und das ausgelöst wird, sobald das Hebelelement 28 sich ein Stück weit gegen den Uhrzeigersinn um eine Schwenkachse dreht. In Fig. 2 ist eine Ausführungsform des Schalters 29 gezeigt, die einen kurzen Hebel mit einer Endrolle 34 umfasst. Beim Schwenken des Hebelelements 28 bewegt sich der kurze Hebel und der Schalter 29 wird betätigt.

Mit den Mitteln, die im Zusammenhang mit der ersten und der zweiten Ausführungsform beschrieben wurde, kann eine einfache, sichere und robuste elektro-mechanische Vorabschaltung realisiert werden, um ein Auffahren der Aufzugskabinen zu verhindern. Durch die beschriebenen Sicherheitseinrichtungen 20 wird selbsttätig ein Notstop beim Unterschreiten eines Mindestabstandes S (siehe Fig. 1) ausgelöst. In Fig. 1 ist der Normalzustand gezeigt wo sich beide Aufzugskabinen A1 und A2 in ausreichendem Abstand zueinander befinden. Falls sich nun die Aufzugskabinen A1 und A2 weiter annähern würden, wobei sich der Abstand R zu Null reduziert, trifft das Gewicht 23 auf den zweiten elektro-mechanischen Schaltmechanismus 22 und löst über den Schalter 29 das sofortige Anhalten der unteren Aufzugskabine A2 aus. Nahezu zeitgleich schlägt das obere Hebelelement 25 nach oben und es wird über den Schalter 26 auch das sofortige Anhalten der oberen Aufzugskabine A1 ausgelöst.

Falls mehrere Aufzugskabinen im selben Schacht 11 verkehren, so kann auch zwischen diesen Aufzugskabinen eine entsprechende Sicherheitseinrichtung 20 vorgesehen werden.

## Patentansprüche

1. Verfahren zum Betreiben einer Aufzugsanlage (10)
- mit mindestens einer oberen Aufzugskabine (A1) und mindestens einer unteren Aufzugskabine (A2), die beide im Wesentlichen unabhängig vertikal in einem gemeinsamen Aufzugsschacht (11) der Aufzugsanlage (10) bewegbar sind,
- mit einem ersten elektro-mechanischen Schaltmechanismus (21), der in einem unteren Bereich der oberen Aufzugskabine (A1) angeordnet ist, wobei der erste elektro-mechanische Schaltmechanismus (2) ein an einem länglichen Trum (24) befestigtes Gewicht (23) umfasst, durch dessen Gewichtskraft (G) des an dem Trum (24) befestigten Gewichts (23) der erste elektro-mechanische Schaltmechanismus (21) in einer Fahrtstellung gehalten wird,
- mit einem zweiten elektro-mechanischen Schaltmechanismus (22), der in einem oberen Bereich der unteren Aufzugskabine (A2) vertikal unterhalb des an dem Trum (24) befestigten Gewichts (23) angeordnet ist,
- wobei bei einer unerwünschten Annäherung der beiden Aufzugskabinen (A1, A2) das Gewicht (23) auf den zweiten elektro-mechanischen Schaltmechanismus (22) auftrifft,
- durch das Auftreffen mittels des zweiten elektro-mechanischen Schaltmechanismus (22) ein Sicherheitskreis der unteren Aufzugskabine (A2) geöffnet wird,
- und durch ein Nachlassen der Gewichtskraft (G) mittels des ersten elektro-mechanischen Schaltmechanismus (21) ein Sicherheitskreis der oberen Aufzugskabine (A1) geöffnet wird.

2. Verfahren nach Anspruch 1, **dadurch gekennzeichnet, dass** der erste elektro-mechanische Schaltmechanismus (21) ein Hebelelement (25), einen Kraftspeicher (30) und einen Schalter (26) umfasst, wobei das Trum (24) an dem Hebelelement (25) so befestigt ist, dass durch die Gewichtskraft (G) des an dem Trum (24) befestigten Gewichts (23) das Hebelelement (25) in der Fahrtstellung gehalten wird und wobei der Kraftspeicher (30) so mit dem Hebelelement (25) in Verbindung steht, dass beim Nachlassen der Gewichtskraft (G) das Hebelelement (25) aus der Fahrtstellung in eine Notstellung überführt wird und dabei der Schalter (26) betätigt und der sicherheitskreis geöffnet wird.

3. Verfahren nach Anspruch 1 oder 2, **dadurch gekennzeichnet, dass** der zweite elektro-mechanische Schaltmechanismus (22) ein Hebelelement (28), einen Kraftspeicher (31) und einen Schalter (29) umfasst, wobei der Kraftspeicher (31) so mit dem Hebelelement (28) in Verbindung steht, dass das Hebelelement (28) in einer Fahrtstellung gehalten wird und wobei bei dem Auftreffen des Gewichts (23) auf das Hebelelement (28) der zweite elektro-mechanische Schaltmechanismus (22) von der Fahrtstellung in eine Notstellung überführt wird und dabei der Schalter (29) betätigt und der Sicherheitskreis geöffnet wird.

4. Verfahren nach Anspruch 3, **dadurch gekennzeichnet, dass** der zweite elektro-mechanische Schaltmechanismus (22) ein Auffangelement (27) umfasst, das so ausgelegt ist, dass das Gewicht (23) auch bei leichten Schwingungen beim Annähern der Aufzugskabinen (A1, A2) auf das Hebelelement (28) des zweiten elektromechanischen Schaltmechanismus (22) auftrifft.

5. Verfahren nach einem der vorhergehenden Ansprüche, **dadurch gekennzeichnet, dass** die Aufzugsanlage (10) pro Aufzugskabine (A1, A2) einen Antrieb und eine Haltebremse umfasst und wobei durch das Öffnen der Sicherheitskreise sowohl die Antriebe der beiden Aufzugskabinen (A1, A2) gestoppt als auch die Haltebremsen der beiden Aufzugskabinen (A1, A2) ausgelöst werden.

6. Aufzugsanlage (10) mit einer Sicherheitseinrichtung (20) betreibbar gemäss des Verfahrens nach einem der vorhergehenden Ansprüche
- mit mindestens einer oberen Aufzugskabine (A1) und mindestens einer unteren Aufzugskabine (A2), die im Wesentlichen unabhängig vertikal in einem gemeinsamen Aufzugsschacht (11) der Aufzugsanlage (10) bewegbar sind,
- mit einem ersten elektro-mechanischen Schaltmechanismus (21), der in einem unteren Bereich der oberen Aufzugskabine (A1) angeordnet ist, wobei der erste elektro-mechanische Schaltmechanismus (21) ein angehängtes Gewicht (23) umfasst, wobei die Gewichtskraft (G) des Gewichts (23) den ersten elektromechanischen Schaltmechanismus (21) in einer Fahrstellung hält,
- mit einem zweiten elektro-mechanischen Schaltmechanismus (22), der in einem oberen Bereich der unteren Aufzugskabine (A2) vertikal unterhalb des Gewichts (23) angeordnet ist, und
- mit je einem Antrieb und je einer Haltebremse pro Aufzugskabine (A1, A2),
- wobei bei einer unerwünschten Annäherung der beiden Aufzugskabinen (A1, A2) das Gewicht (23) auf den zweiten elektromechanischen Schaltmechanismus (22) auftrifft, und eine Abschaltung der beiden Antriebe und ein Auslösen der Haltebremsen der beiden Aufzugskabinen (A1, A2) bewirkt.

7. Aufzugsanlage (10) nach Anspruch 6, **dadurch gekennzeichnet, dass** das Auftreffen des Gewichts (23) auf den zweiten elektromechanischen Schaltmechanismus einen Sicherheitskreis der unteren Aufzugskabine (A2) mittels des zweiten elektro-mechanischen Schaltmechanismus (22) öffnet und das Nachlassen der Gewichtskraft (G) einen Sicherheitskreis der oberen Aufzugskabine (A1) mittels des ersten elektro-mechanischen Schaltmechanismus (21) öffnet, wobei das Öffnen der Sicherheitskreise sowohl die Antriebe der beiden Aufzugskabinen (A1, A2) stoppt als auch die Haltebremsen der beiden Aufzugskabinen (A1, A2) auslöst.

8. Aufzugsanlage (10) nach einem der Ansprüche 6 oder 7, **dadurch gekennzeichnet, dass** der erste elektro-mechanische Schaltmechanismus (21) und der zweite elektro-mechanische Schaltmechanismus (22) ein elektro- mechanisches Sicherheitssystem zum Unterbinden der Kollision der beiden Aufzugskabinen (A1, A2) bilden.

9. Aufzugsanlage (10) nach einem der Ansprüche 6 bis 8, **dadurch gekennzeichnet, dass** der zweite elektro-mechanische Schaltmechanismus (22) ein Auffangelement (27) umfasst, das so ausgelegt ist, dass das Gewicht (23) auch bei leichten Schwingungen beim Annähern der Aufzugskabinen (A1, A2) auf das Hebelelement (28) des zweiten elektro-mechanischen Schaltmechanismus (22) auftrifft.

## Claims

1. Method of operating a lift installation (10)
- with at least one upper lift cage (A1) and at least one lower lift cage (A2), which are both vertically movable substantially independently in a common lift shaft (11) of the lift installation (10),
- with a first electromechanical switching mechanism (21) arranged in a lower region of the upper lift cage (A1), wherein the first electromechanical switching mechanism (2) comprises a weight (23) fastened to an elongate run (24), the weight force (G) of the weight (23) fastened to the run (24) keeping the first electromechanical switching mechanism (21) in a travel setting,
- with a second electromechanical switching mechanism (22) arranged in an upper region of the lower lift cage (A2) vertically below the weight (23) fastened to the run (24),
- wherein in the case of an undesired approach of the two lift cages (A1, A2) the weight (23) impinges on the second electromechanical switching mechanism (22),
- a safety circuit of the lower lift cage (A2) is opened by means of the second electromechanical switching mechanism (22) by the impinging and
- a safety circuit of the upper lift cage (A1) is opened by means of the first electromechanical switching mechanism (21) by a diminishing of the weight force (G).

2. Method according to claim 1, **characterised in that** the first electromechanical switching mechanism (21) comprises a lever element (25), a force store (30) and a switch (26), wherein the run (24) is so fastened to the lever element (25) that the lever element (25) is held in the travel setting by the weight force (G) of the weight (23) fastened to the run (24) and wherein the force store (30) is so connected with the lever element (25) that the lever element (25) is transferred from the travel setting to an emergency setting when the weight force (G) diminishes and the switch (26) is then actuated and the safety circuit opened.

3. Method according to claim 1 or 2, **characterised in that** the second electromechanical switching mechanism (22) comprises a lever element (28), a force store (31) and a switch (29), wherein the force store (31) is so connected with the lever element (28) that the lever element (28) is kept in a travel setting and wherein the second electromechanical switching mechanism (22) is transferred from the travel setting to an emergency setting when the weight (23) impinges on the lever element (28) and the switch (29) is then actuated and the safety circuit opened.

4. Method according to claim 3, **characterised in that** the second electromechanical switching mechanism (22) comprises a collecting element (27) so designed that the weight (23) impinges on the lever element (28) of the second electromechanical switching mechanism (22) even when slight oscillations occur during approach of the lift cages (A1, A2).

5. Method according to any one of the preceding claims, **characterised in that** the lift installation (10) comprises a drive and a holding brake for each lift cage (A1, A2) and wherein not only the drives of the two lift cages (A1, A2) are stopped, but also the holding brakes of the two lift cages (A1, A2) are triggered by opening of the safety circuits.

6. Lift installation (10) with a safety device (20) operable in accordance with the method according to any one of the preceding claims:
- with at least one upper lift cage (A1) and at least one lower lift cage (A2), which are both vertically movable substantially independently in a common lift shaft (11) of the lift installation (10),
- with a first electromechanical switching mechanism (21) arranged in a lower region of the upper lift cage (A1), wherein the first electromechanical switching mechanism (21) comprises a suspended weight (23), wherein the weight force (G) of the weight (23) keeps the first electromechanical switching mechanism (21) in a travel setting,
- with a second electromechanical switching mechanism (22) arranged in an upper region of the lower lift cage (A2) vertically below the weight (23) and
- with a respective drive and a respective holding brake for each lift cage (A1, A2),
- wherein in the case of an undesired approach of the two lift cages (A1, A2) the weight (23) impinges on the second electromechanical switching mechanism (22) and switching-off of the two drives and causes triggering of the holding brakes of the two lift cages (A1, A2).

7. Lift installation (10) according to claim 6, **characterised in that** the impinging of the weight (23) on the second electromechanical switching mechanism opens a safety circuit of the lower lift cage (A2) by means of the second electromechanical switching mechanism (22) and the diminishing of the weight force (G) opens a safety circuit of the upper lift cage (A1) by means of the first electromechanical switching mechanism (21), wherein the opening of the safety circuit not only stops the drives of the two lift images (A1, A2), but also triggers the holding brakes of the two lift cages (A1, A2).

8. Lift installation (10) according to one of claims 6 and 7, **characterised in that** the first electromechanical switching mechanism (21) and the second electromechanical switching mechanism (22) form an electromechanical safety system for precluding collision of the two lift cages (A1, A2).

9. Lift installation (10) according to any one of claims 6 to 8 , **characterised in that** the second electromechanical switching mechanism (22) comprises a collecting element (27) so designed that the weight (23) impinges on the lever element (28) of the second electromechanical switching mechanism (22) even when slight oscillations occur during approach of the lift cages (A1, A2).

## Revendications

1. Procédé de fonctionnement d'une installation d'ascenseur (10)
- comprenant au moins une cabine d'ascenseur supérieure (A1) et au moins une cabine d'ascenseur inférieure (A2), qui peuvent toutes les deux être déplacées essentiellement indépendamment verticalement dans une gaine d'ascenseur commune (11) de l'installation d'ascenseur (10),
- comprenant un premier mécanisme de commutation électromécanique (21) qui est disposé dans une région inférieure de la cabine d'ascenseur supérieure (A1), le premier mécanisme de commutation électromécanique (21) comprenant un poids (23) fixé au niveau d'un tronçon longitudinal (24), dont la force pondérale (G) du poids (23) fixé au tronçon (24) maintient le premier mécanisme de commutation électromécanique (21) dans une position de transport,
- comprenant un deuxième mécanisme de commutation électromécanique (22), qui est disposé dans une région supérieure de la cabine d'ascenseur inférieure (A2) verticalement en dessous du poids (23) fixé au tronçon (24),
- le poids (23), dans le cas d'un rapprochement indésirable des deux cabines d'ascenseur (A1, A2), venant en contact avec le deuxième mécanisme de commutation électromécanique (22),
- du fait du contact, au moyen du deuxième mécanisme de commutation électromécanique (22), un circuit de sécurité de la cabine d'ascenseur inférieure (A2) étant ouvert,
- et par un relâchement de la force pondérale (G) au moyen du premier mécanisme de commutation électromécanique (21), un circuit de sécurité de la cabine d'ascenseur supérieure (A1) étant ouvert.

2. Procédé selon la revendication 1, **caractérisé en ce que** le premier mécanisme de commutation électromécanique (21) comprend un élément de levier (25), un accumulateur de force (30) et un commutateur (26), le tronçon (24) étant fixé à l'élément de levier (25) de telle sorte que par la force pondérale (G) du poids (23) fixé au tronçon (24), l'élément de levier (25) soit maintenu dans la position de transport et l'accumulateur de force (30) étant en liaison avec l'élément de levier (25) de telle sorte qu'en cas de relâchement de la force pondérale (G), l'élément de levier (25) soit transféré de la position de transport dans une position de secours, et que le commutateur (26) soit ainsi actionné et que le circuit de sécurité soit ouvert.

3. Procédé selon la revendication 1 ou 2, **caractérisé en ce que** le deuxième mécanisme de commutation électromécanique (22) comprend un élément de levier (28), un accumulateur de force (31) et un commutateur (29), l'accumulateur de force (31) étant en liaison avec l'élément de levier (28) de telle sorte que l'élément de levier (28) soit maintenu dans une position de transport et, lors du contact du poids (23) avec l'élément de levier (28), le deuxième mécanisme de commutation électromécanique (22) étant transféré de la position de transport dans une position de secours et le commutateur (29) étant ainsi actionné et le circuit de sécurité étant ouvert.

4. Procédé selon la revendication 3, **caractérisé en ce que** le deuxième mécanisme de commutation électromécanique (22) comprend un élément de captage (27) qui est conçu de telle sorte que le poids (23) vienne en contact avec l'élément de levier (28) du deuxième mécanisme de commutation électromécanique (22) même en cas de légères oscillations lors du rapprochement des cabines d'ascenseur (A1, A2).

5. Procédé selon l'une quelconque des revendications précédentes, **caractérisé en ce que** l'installation d'ascenseur (10) comprend, pour chaque cabine d'ascenseur (A1, A2), un entraînement et un frein de retenue, et par l'ouverture des circuits de sécurité, les entraînements des deux cabines d'ascenseur (A1, A2) étant arrêtés et les freins de retenue des deux cabines d'ascenseur (A1, A2) étant enclenchés.

6. Installation d'ascenseur (10) comprenant un dispositif de sécurité (20) pouvant fonctionner selon le procédé selon l'une quelconque des revendications précédentes,
- comprenant au moins une cabine d'ascenseur supérieure (A1) et au moins une cabine d'ascenseur inférieure (A2), qui peuvent être déplacées essentiellement indépendamment verticalement dans une gaine d'ascenseur commune (11) de l'installation d'ascenseur (10),
- comprenant un premier mécanisme de commutation électromécanique (21) qui est disposé dans une région inférieure de la cabine d'ascenseur supérieure (A1), le premier mécanisme de commutation électromécanique (21) comprenant un poids (23) suspendu, la force pondérale (G) du poids (23) maintenant le premier mécanisme de commutation électromécanique (21) dans une position de transport,
- comprenant un deuxième mécanisme de commutation électromécanique (22), qui est disposé dans une région supérieure de la cabine d'ascenseur inférieure (A2) verticalement en dessous du poids (23), et
- comprenant un entraînement respectif et un frein de retenue respectif pour chaque cabine d'ascenseur (A1, A2),
- le poids (23), dans le cas d'un rapprochement indésirable des deux cabines d'ascenseur (A1, A2), venant en contact avec le deuxième mécanisme de commutation électromécanique (22), et provoquant une coupure des deux entraînements et un enclenchement des freins de retenue des deux cabines d'ascenseur (A1, A2).

7. Installation d'ascenseur (10) selon la revendication 6, **caractérisée en ce que** le contact du poids (23) avec le deuxième mécanisme de commutation électromécanique ouvre un circuit de sécurité de la cabine d'ascenseur inférieure (A2) au moyen du deuxième mécanisme de commutation électromécanique (22) et le relâchement de la force pondérale (G) ouvre un circuit de sécurité de la cabine d'ascenseur supérieure (A1) au moyen du premier mécanisme de commutation électromécanique (21), l'ouverture des circuits de sécurité arrêtant les entraînements des deux cabines d'ascenseur (A1, A2) et enclenchant les freins de retenue des deux cabines d'ascenseur (A1, A2).

8. Installation d'ascenseur (10) selon l'une quelconque des revendications 6 ou 7, **caractérisée en ce que** le premier mécanisme de commutation électromécanique (21) et le deuxième mécanisme de commutation électromécanique (22) forment un système de sécurité électromécanique pour empêcher la collision des deux cabines d'ascenseur (A1, A2).

9. Installation d'ascenseur (10) selon l'une quelconque des revendications 6 à 8, **caractérisée en ce que** le deuxième mécanisme de commutation électromécanique (22) comprend un élément de captage (27) qui est conçu de telle sorte que le poids (23) vienne en contact avec l'élément de levier (28) du deuxième mécanisme de commutation électromécanique (22) même en cas de légères oscillations lors du rapprochement des cabines d'ascenseur (A1, A2).
